# EUROPÄISCHE PATENTSCHRIFT

(11) **EP 0 637 508 B1**
(45) Veröffentlichungstag und Bekanntmachung des Hinweises auf die Patenterteilung: **04.03.1998**
(21) Anmeldenummer: 94110327.7
(22) Anmeldetag: 02.07.1994
(51) Int. Cl.: B30B 15/04, B21D 43/05

(54) **Mehrständerpresse o.dgl. Pressenanlage zum Formen von Blechteilen**
Multiple-column press or similar press installation for sheet-metal forming
Presse à colonnes multiples ou installation de presse similaire pour le façonnage de tôles

(30) Priorität: 08.07.1993 DE 4322775
(43) Veröffentlichungstag der Anmeldung: 08.02.1995
(73) Patentinhaber: SCHULER PRESSEN GmbH & Co., 73033 Göppingen (DE)
(72) Erfinder: Hofele, Hans, D-73035 Göppingen (DE); Michael, Wolfgang, D-73037 Göppingen (DE); Braun, Hermann, D-73084 Salach (DE); Schneider, Franz, D-73033 Göppingen (DE)

(56) Entgegenhaltungen:
- EP-A- 0 581 008
- DE-A- 2 165 365
- DE-A- 2 657 911
- US-A- 4 064 734
- PATENT ABSTRACTS OF JAPAN vol. 7, no. 193 (M-238) (1338) 24. August 1983 & JP-A-58 093 599 (KOMATSU SEISAKUSHO) 3. Juni 1983

## Beschreibung

Die Erfindung betrifft eine Mehrständerpresse o.dgl. Pressenanlage zum Formen von Blechteilen mit einander gegenüberstehenden Pressenständern. Pressenanlagen dieser Art dienen dem Umformen einer Platine, Ronde o.dgl. Blechteile, wobei in der ersten Stufe das Ziehen zur Erzeugung der Ausgangsform für die weitere Formgebung vorgesehen sein kann. Die Erfindung betrifft solche Mehrständerpressen mit mehreren, zumindest zwei Pressenstößeln, wobei der Stößelantrieb oberhalb des Pressenstößels angeordnet ist und bei denen die Krafteinleitung symmetrisch zu dessen Mittenlängsachse erfolgt.

Derartige Pressenanlagen sind beispielsweise aus den Druckschriften US-A-4,102,174; DE-C2-31 18 955; DE-A1-39 05 068 und DE-A1-41 24 083 bekannt. Die letztgenannten Druckschriften zeigen die Verwendung mehrerer Pressenstößel in den der Ziehstufe nachfolgenden Folgestufen sowie Zischenablagen nach jeder Barbeitungsstufe. Diese hier gezeigten Pressenaufbauten sind teuer bei entsprechend hoher Bauteile-Anzahl.

Aus der DE-A-26 57 911 ist eine Mehrständerpresse zum Formen von Blechteilen, mit Pressentischen, Pressenständern und mehreren von einem Pressenantrieb getriebenen Pressenstößeln bekannt. Die Getriebe zur Umlenkung der Drehbewegung des Motorantriebs der Presse in eine auf- und abgehende Bewegung der Pressenstößel sind oberhalb der Krafteinleitung in die Stößel zwischen jeweils einem Ständerpaar angeordnet. Im gemeinsamen Ständerpaar von zwei benachbarten Stößeln sind zwei Getriebe eingebracht, und die Krafteinleitung in die Pressenstößel erfolgt symmetrisch zu den Zugankern.

Es ist ehe Aufgabe der Erfindung, die Länge des Gesamtproduktionsraumes unter Wegfall der Zwischenablagen zu verringern und die Antriebe der Pressenstößel in den Bereich früher vorhandener Leerstufenbereiche (Zwischenständerbereich) zu legen. Insbesondere soll hierbei der Antrieb von zwei aneinander stoßenden, (Folge-)Pressenstößeln aus eine Zwischenständerbereich heraus erfolgen.

Diese Aufgabe ist gelöst bei einer der Pressenanlagen der zuvorgenannten Arten durch die Merkmale des Kennzeichens des Anspruchs.

Von besonderem Vorteil ist die Möglichkeit des unterschiedlichen Antriebs der benachbarten Pressenstößel.

Anhand eines in der Zeichnung gezeigten Ausführungsbeispiels soll im folgenden die Erfindung näher erläutert werden.

Es zeigen:
- Fig. 1: Die Aufteilung einer Pressenanlage nach Bearbeitungs- bzw. Umformstufen,
- Fig. 2: eine Pressenanlage gemäß Fig. 1 in einer Vorderansicht,
- Fig. 3: eine Ansicht gemäß dem in Fig. 2 angedeuteten Schnittverlauf IX-IX,
- Fig. 4: die Draufsicht auf die Pressenanlage nach Fig. 2,
- Fig. 5: eine Ansicht gemäß dem in Fig. 2 angedeuteten Schnittverlauf V-V,
- Fign. 6 und 7: die Anbindung des Getriebekastens an die Pressenständer,
- Fig. 8: eine Teilansicht gemäß dem in Fig. 6 angedeuteten Schnittverlauf VIII-VIII und
- Fig. 9: eine Teilansicht gemäß dem in Fig. 7 angedeuteten Schnittverlauf IV-IV.

Die Pressenanlage umfaßt eine Anzahl Umformstufen 4, 5, die in Pressendurchlaufrichtung 6 - Werkstückdurchgang durch die Pressenanlage - einander folgen. Fig. 1 zeigt weiterhin Zuganker 3, die mit entsprechenden Zugankerbuchsen die eigentlichen Pressenständer 1 bzw. 2 bilden. Die einander gegenüberstehenden Pressenständer 2 weisen hier jeweils bei Zuganker 3 auf (auch Fig. 9), deren Mitten sich gemäß Fig. 5 auf einer gemeinsamen Mittenlinie 17 befinden. Die Pressenanlage weist weiterhin entsprechend Fig. 2 über Querträger auf dem Fundament aufgesetzte Pressentische 7 sowie vom Motorantrieb 13 des allgemein mit 12 positionierten Pressenantriebs über Getriebe in Getriebekästen 14, 15 und Pleuel 18 auf- und abbewegte Pressenstößel 8, 9 auf. Der Motorantrieb 13 wirkt gemäß Fig. 4 auf die Getriebekästen 14 und 15.

Wie es insbesondere Fig. 3 erkennen läßt, sind Werkzeughälften 10, 11 jeweils auf Pressentisch 7 bzw. Pressenstößel 8, 9 orientiert. Die gezeigten Pressenstößel 8, 9 überbrücken den ansonsten vorhandenen Freiraum zwischen den einander gegenüberstehenden Pressenständern 2 und sind getrennt über die unterschiedlich auslegbaren Getriebe in dem Getriebekasten 15 und dem jeweils anderen, ebenfalls im Zwischenständerbereich der Pressenständer 1 oder oberhalb dieser befindlichen Getriebe 14 antreibbar.

Die Pressenstößel 8, 9 sind vermittels Kurbelwellen-, Kniehebel-(Glenk-), Exzentergetriebe u.dgl. Getriebemittel antreibbar.

Wie es die Fig. 6, 7 und 8 zeigen, befinden sich die Getriebe in Getriebekästen 14 bzw. 15, die zwischen den Pressenständern 1 bzw. 2 oder oberhalb dieser untergebracht sind. Im letzteren Fall sind Zuganker 19 zur Befestigung des Getriebekastens 15 an den Pressenständern 2 bzw. an mit den Pressenständern 2 starr verbundenen Längsträgern vorgesehen. Die Fign. 7 und 8 lassen einen Getriebeaufbau, hier ein Kurbelwellengetriebe mit gleiche Abgriff für Pleuel 18 erkennen, wobei ein Pleuelpaar 18 an dem Pressenstößel 8, ein zweites Pleuelpaar 18 an dem Pressenstößel 9 angelenkt ist. Es versteht sich, daß die Getriebekästen 14 entsprechend dem in dem Getriebekasten 15 verwendeten Getriebe ausgelegt ist. Die Fig. 5 läßt die symmetrische Krafteinleitung 16 aus dem Getriebekasten 15 bzw. über die in diesem untergebrachten Getriebe in die Pressenstößel 8 und 9 erkennen.

## Patentansprüche

1. Mehrständerpresse o.dgl. Pressenanlage zum Formen von Blechteilen, mit einem Pressentisch bzw. Pressentischen (7), Pressenständern (1,2) und mehreren vom Pressenantrieb (12) getriebenen Pressenstößeln (8,9) für mit Werkzeugunterteilen (11) zusammenwirkenden Werkzeugoberteilen (10), wobei die Getriebe (14,15) zur Umlenkung der Drehbewegung des Motorantriebs (13) in die auf- und abgehende Bewegung der Pressenstößel (8,9) zwischen jeweils ein Ständerpaar (1,1 bzw. 2,2) bildenden - einander gegenüberbefindlichen - Pressenständern (1,2) und oberhalb der Krafteinleitung (16) in die Pressenstößel (8,9) angeordnet sind und wobei in dem jeweiligen Ständerpaar (1,1 bzw. 2,2) von zwei Pressenstößeln (8,9) zwei Getriebe (14,15) eingebracht sind und wobei die Krafteinleitung (16) in die einem Ständerpaar (2,2) zugeordneten zwei Pressenstößel (8,9) symmetrisch zu den Zugankern (3) dieses Ständerpaares (1,1 bzw. 2,2) erfolgt, **dadurch gekennzeichnet,** daß jeweils zwei Zuganker (3) einen Pressenständer (2) des zwei Pressenstößel (8,9) zugeordneten Ständerpaares bilden, deren Mitten auf einer gemeinsamen Line (17) angeordnet sind.

## Claims

1. Multi-column press or similar press installation for forming sheet-metal parts, having a press table or press tables (7), press columns (1,2) and a plurality of press rams (8,9) which are driven by the press drive (12) and are intended for top die parts (10) which interact with bottom die parts (11), the gear mechanisms (14,15) for turning the rotary movement of the motor drive (13) into the up and down movement of the press rams (8,9) being arranged between mutually opposite press columns (1,2), each forming a column pair (1,1 or 2,2), and above the point at which force is initiated (16) into the press rams (8,9), and two gear mechanisms (14,15) being introduced in the respective column pair (1,1 or 2,2) of two press rams (8,9), and force initiation (16) into the two press rams (8,9) assigned to one column pair (2,2) taking place symmetrically with respect to the tie rods (3) of said column pair (1,1 or 2,2), characterized in that in each case two tie rods (3) form a press column (2) of the column pair assigned to two press rams (8,9), the centres of said tie rods being arranged on a common line (17).

## Revendications

1. Presse à plusieurs colonnes ou installation de presses pour la formage de pièces an tôle, comportant une table de presse, respectivement des tables de presse (7), des colonnes de presses (1, 2) et plusieurs poinçons (8, 9) actionnés par la mécanisme d'entraînement (12) de la presse, des parties supérieures d'outillage (10) coopérant avec des parties inférieures d'outillage (11), dans laquelle des boîtes de vitesses (14, 15) pour la transformation du mouvement de rotation du moteur d'entraînement (13) en mouvement translatoire des poussoirs (8, 9) vers le haut et vers le bas sont disposées entre chacune des colonnes de presse situées face à face formant des paires de colonnes (1, 1 respectivement 2, 2), et sont disposés au-dessus du lieu de transmission de la puissance (16) dans les poinçons (8, 9), et dans laquelle, dans chacune des paires de colonnes (1, 1 respectivement 2,2) associées à deux poussoirs (8, 9) sont montées deux boîtes de vitesses (14, 15), et dans laquelle la transmission de la puissance (16) dans les deux poussoirs (8, 9) associés à une des paires de colonnes (2, 2) est symétrique par rapport aux tiges d'ancrage (3) de cette paire de colonnes (1, 1 respectvement 2, 2), **caracterisée an ce que** deux tiges d'ancrage (3) forment une colonne appartenant à une paire de colonnes associée aux deux poussoirs (8, 9) dont les centres sont disposés sur une ligne (17) commune.
